# EUROPÄISCHE PATENTSCHRIFT

(11) **EP 1 048 898 B1**
(45) Veröffentlichungstag und Bekanntmachung des Hinweises auf die Patenterteilung: **14.01.2004**
(21) Anmeldenummer: 98811145.6
(22) Anmeldetag: 18.11.1998
(51) Int. Cl.: F23C 7/00

(54) **Brenner**
Burner
Brûleur

(43) Veröffentlichungstag der Anmeldung: 02.11.2000
(73) Patentinhaber: ALSTOM (Switzerland) Ltd, 5401 Baden (CH)
(72) Erfinder: Gutmark, Ephraim, Prof. Dr., Baton Rouge, LA 70810 (US); Paschereit, Christian Oliver, Dr., CH-5400 Baden (CH); Weisenstein, Wolfgang, CH-5453 Remetschwil (CH)

(56) Entgegenhaltungen:
- WO-A-98/11383
- US-A- 5 129 226
- US-A- 5 433 596
- US-A- 5 487 274
- US-A- 5 676 538

## Beschreibung

Die Erfindung betrifft einen Brenner zum Betrieb eines Aggregats zur Erzeugung eines Heißgases.

### Stand der Technik

Thermoakustische Schwingungen stellen eine Gefahr für jede Art von Verbrennungsanwendungen dar. Sie führen zu Druckschwankungen hoher Amplitude, zu einer Einschränkung des Betriebsbereiches und können die mit der Verbrennung verbundenen Emissionen erhöhen. Diese Probleme treten besonders in Verbrennungssystemen mit geringer akustischer Dämpfung, wie sie moderne Gasturbinen oft darstellen, auf.

In herkömmlichen Brennkammern wirkt die in die Brennkammer einströmende Kühlluft schalldämpfend und trägt damit zur Dämpfung von thermoakustischen Schwingungen bei. Um niedrige NOₓ-Emissionen zu erzielen, wird in modernen Gasturbinen ein zunehmender Anteil der Luft durch die Brenner selbst geleitet und der Kühlluftstrom reduziert. Durch die damit einhergehende geringere Schalldämpfung treten die eingangs angesprochenen Probleme in modernen Brennkammern demnach verstärkt auf.

Eine Möglichkeit der Schalldämpfung besteht im Ankoppeln von Helmholtz-Dämpfern in der Brennkammerhaube oder im Bereich der Kühlluftzuführung. Bei engen Platzverhältnissen, wie sie für moderne, kompakt gebaute Brennkammern typisch sind, kann die Unterbringung solcher Dämpfer jedoch Schwierigkeiten bereiten und ist mit großem konstruktiven Aufwand verbunden.

Nach einem alternativen Vorschlag zur Schallminderung in mager betriebenen Verbrennungssystemen gemäss US 5487274 führen voneinander beabstandete, sich radial über den gesamten Strömungsquerschnitt erstreckende Einbauten ausgangs der Vormischzone zu einer Störung der sich ausbildenden Wirbelstrukturen und in der Folge zu einer Verminderung der verbrennungsgetriebenen Druckoszillationen in der Brennkammer.

Eine weitere Möglichkeit der Schalldämpfung besteht in einer Kontrolle thermoakustischer Schwingungen durch aktive akustische Anregung. Dabei wird die sich im Bereich des Brenners ausbildende Scherschicht akustisch angeregt. Bei geeigneter Phasenlage zwischen den thermoakustischer Schwingungen und der Anregung läßt sich dadurch eine Dämpfung der Brennkammerschwingungen erreichen. Eine solche Lösung erfordert allerdings den Anbau zusätzlicher Elemente im Bereich der Brennkammer.

US 5433596 beschreibt einen Vormischbrenner zur Stabilisierung der mageren Verbrennung, der insbesondere für den Betrieb einer Gasturbine mit mitteloder niederkalorischen Brennstoffen geeignet ist. Zum Zwecke der Verbesserung der Durchmischung des Brennstoffs mit der Verbrennungsluft und damit der Vermeidung lokaler Rezirkulationsgebiete werden Wirbelelemente im Eintrittsspalt der Verbrennungsluft in die Vormischzone angeordnet.

### Darstellung der Erfindung

Der Erfindung, wie sie in den Ansprüchen gekennzeichnet ist, liegt die Aufgabe zugrunde, eine Vorrichtung zu schaffen, die eine wirkungsvolle Unterdrückung thermoakustischer Schwingungen ermöglicht und mit möglichst geringem konstruktiven Aufwand verbunden ist. Diese Aufgabe wird erfindungsgemäß durch einen Brenner der im unabhängigen Anspruch genannten Art gelöst. Vorteilhafte Ausführungsarten geben die abhängigen Ansprüche wieder.

Die Erfindung beruht auf der Erkenntnis, dass die Strömungsinstabilitäten im Brenner zumeist eine dominante Mode aufweisen. Die Dämpfung dieser dominanten Mode ist für die Unterdrückung thermoakustischer Schwingungen vordringlich. Die Wellenlänge λ der dominante Mode der Instabilität ergibt sich aus ihrer Frequenz f und der Konvektionsgeschwindigkeit u_{c} über λ = u_{c} / f. Die relevanten Frequenzen liegen zwischen einigen 10 Hz und einigen kHz. Die Konvektionsgeschwindigkeit hängt vom Brenner ab und beträgt typischerweise einige 10 m/s, beispielsweise 30 m/s.

Ein erfindungsgemäßer Brenner zum Betrieb eines Aggregats zur Erzeugung eines Heißgases, besteht im wesentlichen aus mindestens zwei hohlen, in Richtung der Strömung ineinandergeschachtelten Teilkörpern, deren Mittelachsen zueinander versetzt verlaufen, dergestalt, daß benachbarte Wandungen der Teilkörper an den Brennerschlitzen tangentiale Lufteintrittskanäle für die Einströmung von Verbrennungsluft in einen von den Teilkörpern vorgegebenen Innenraum bilden. Zum Einbringen axialer Wirbelstärke in die Strömung weist der Brenner eine Mehrzahl von in die Strömung ragender Einbauten auf, wobei erfindungsgemäß die Abstände benachbarter Einbauelemente kleiner oder etwa gleich der halben Wellenlänge einer dominanten Mode der thermoakustischen Schwingungen sind.

Dies gilt für den Abstand entlang des Brenneraustritts angebrachter Einbauten, wie für den Abstand entlang der Brennerschlitze angeordneter Elemente.

In einer bevorzugten Ausführungsform sind die Einbauten am Brenneraustritt angeordnet. Als besonders vorteilhaft hat es sich auch erwiesen, wenn die Einbauten sowohl am Brenneraustritt, als auch entlang der Brennerschlitze angeordnet sind.

Für die Einbauten ist jede denkbare Form möglich. Sie können sowohl flach sein, als auch eine ausgeprägte dreidimensionale Struktur aufweisen. Mit Vorteil werden sie etwa in einer Sägezahnstruktur, sinusförmig oder rechteckig ausgebildet. Besonders vorteilhaft ist es, wenn die Einbauten in Form von Wirbelgeneratoren gestaltet sind. Dabei ist mit "Wirbelgenerator" ein Vorrichtung bezeichnet, die axiale Wirbelstärke in eine Strömung einbringt, ohne eine Rezirkulationszone in einem Nachlaufgebiet zu erzeugen.

Das erfindungsgemäße Einbringen von Wirbelstärke in axialer Richtung zur Störung kohärenter Wirbelstrukturen durch in die Strömung ragende Einbauten läßt sich nicht nur bei dem hier beschriebenen Doppelkegelbrenner, sondern ebenso bei anderen Brennertypen anwenden.

Weitere vorteilhafte Ausgestaltungen, Merkmale und Details der Erfindung ergeben sich aus den abhängigen Ansprüchen, der Beschreibung der Ausführungsbeispiele und der Zechnungen. Die Erfindung soll nachfolgend anhand eines Ausführungsbeispiels im Zusammenhang mit den Zeichnungen näher erläutert werden. Es sind jeweils nur die für das Verständnis der Erfindung wesentlichen Elemente dargestellt. Dabei zeigen
- Fig. 1: einen Brenner nach dem Stand der Technik in perspektivischer Darstellung entsprechend aufgeschnitten;
- Fig. 2: eine Vorderansicht eines Ausführungsbeispiels eines erfindungsgemäßen Brenners;
- Fig. 3: eine schematische Seitenansicht eines erfindungsgemäßen Brenners;
- Fig. 4a-b: Ausführungsbeispiele für Wirbelgeneratoren zum Einsatz in einem erfindungsgemäßen Brenner;
- Fig. 5: eine logarithmische Auftragung der relativen Druckamplitude im kHz-Bereich gegen die Brennerleistung für einen unveränderten Brenner nach dem Stand der Technik und für einen erfindungsgemäßen Brenner mit sägezahnförmigen Einbauten;
- Fig. 6: eine Auftragung der relativen Druckamplitude im 100 Hz-Bereich gegen die Luftzahl λ für einen unveränderten Brenner nach dem Stand der Technik und für einen erfindungsgemäßen Brenner mit sägezahnförmigen Einbauten;
- Fig. 7: eine Auftragung der relativen Druckamplitude im 100 Hz-Bereich gegen die Luftzahl λ für einen unveränderten Brenner nach dem Stand der Technik und für einen erfindungsgemäßen Brenner mit Wirbelgeneratoren;

### Wege zur Ausführung der Erfindung

Figur 1 zeigt einen bekannten Vormischbrenner, der aus zwei halben hohlen Teilkegelkörpern 1, 2, besteht, die versetzt zueinander angeordnet sind. Die Versetzung der jeweiligen Mittelachse der Teilkegelkörper 1, 2 zueinander schafft auf beiden Seiten in spiegelbildlicher Anordnung jeweils einen tangentialen Lufteintrittskanal 5, 6 an den Brennerschlitzen 5a, 6a, durch welchen die Verbrennungsluft 7 in den Innenraum 8 des Brenners strömt. Die Teilkegelkörper 1, 2 weisen zylindrische Anfangsteile 9, 10 auf, die eine Brennstoffdüse 11 beinhalten durch die flüssiger Brennstoff 12 eingedüst wird. Weiter weisen die Teilkegelkörper 1, 2 nach Bedarf je eine Brennstoffleitung 13, 14 auf, die mit Öffnungen 15 versehen sind, durch welche gasförmiger Brennstoff 16 der durch die tangentialen Lufteintrittskanäle 5, 6 strömenden Verbrennungsluft 7 zugemischt wird.

Brennraumseitig 17 weist der Brenner eine kragenförmige, als Verankerung für die Teilkegelkörper 1, 2 dienende Frontplatte 18 mit einer Anzahl von Bohrungen 19 auf, durch welche bei Bedarf Verdünnungsluft oder Kühlluft 20 dem vorderen Teil des Brennraumes bzw. dessen Wand zugeführt werden kann.

Bei der Brennstoffeindüsung kann es sich um eine luftunterstüzte Düse oder um eine nach dem Druckzerstäubungsprinzip arbeitende Düse handeln. Das kegelige Spraybild wird von den tangential einströmenden Verbrennungsluftströmen 7 umschlossen. Die Konzentration des eingedüsten Brennstoffs 12 wird in Richtung der Strömung 30 fortlaufend durch die Verbrennungsluftströme 7 abgebaut. Wird ein gasförmiger Brennstoff 16 im Bereich der tangentialen Lufteintrittskanäle 5, 6 eingebracht, beginnt die Gemischbildung mit der Verbrennungsluft 7 bereits in diesem Bereich. Beim Einsatz eines flüssigen Brennstoffs 12 wird im Bereich des Wirbelaufplatzens, also im Bereich der Rückströmzone 24 am Ende des Vormischbrenners die optimale, homogene Brennstoffkonzentration über den Querschnitt erreicht. Die Zündung des Brennstoff/Verbrennungsluft-Gemisches beginnt an der Spitze der Rückströmzone 24. Erst an dieser Stelle kann eine stabile Flammenfront 25 entstehen.

In einem Ausführungsbeispiel wurden an jedem Teilkegelkörper 1,2 am Brenneraustritt zehn dreieckige Einbauten 32 befestigt, die insgesamt eine Sägezahnstruktur bildeten (Fig. 2). Die Abmessungen der Struktur richtete sich dabei nach der Wellenlänge der dominante Mode der zu unterdrückenden Strömungsinstabilität, deren Frequenz im Ausführungsbeispiel im kHz-Bereich lag. Die experimentelle Bestimmung der Druckschwankungen von Fig. 5 zeigt, daß die Amplitude der thermoakustischen Schwankungen durch die Einbauten ("Sägezahneinbauten", offene Kreise) gegenüber einem konventionellen Brenner ("unverändert", volle Quadrate) um ein bis zwei Größenordnungen reduziert werden.

Obwohl die Abmessungen der Einbauten auf Schwingungen im kHz-Bereich ausgelegt waren, erstreckte sich die dämpfende Wirkung der Einbauten auf einen weiten Frequenzbereich. Figur 6 zeigt die Ergebnisse einer experimentellen Bestimmung der Druckschwankungen im 100 Hz-Bereich bei Verwendung von konventionellen Brennern ("unverändert", volle Quadrate) und von Brennern gemäß dem vorigen Auführungsbeispiels der Erfindung ("Sägezahneinbauten", offene Kreise) als Funktion der Luftzahl λ. Die Luftzahl λ ist dabei ein Maß für das Verhältnis der in den Verbrennungsraum eingeführten zu der zur vollständigen Verbrennung theoretisch benötigten Luftmenge. Wie Fig. 6 zeigt, wird durch die vorliegende Erfindung die Amplitude der Druckschwingungen im besonders relevanten Bereich 1,8 ≤ λ ≤ 2,2 auch im 100 Hz-Bereich noch deutlich reduziert.

In weiteren Ausführungsbeispielen wurden statt geometrisch einfacher Einbauten Wirbelgeneratoren 34 als Einbauten verwendet. Figuren 4a-b zeigen zwei Ausführungsformen für Wirbelgeneratoren 34, die jeweils am Rand 36 eines Teilkegelkörpers angebracht sind. Das Bezugszeichen 40 kennzeichnet die lokale Strömungsrichtung des Arbeitsmittels. Die durch die Wirbelgeneratoren 34 erzeugten Wirbelstrukturen 42 sind jeweils schematisch eingezeichnet. Der Wirbelgenerator von Fig. 4a erzeugt dabei ein Wirbelpaar, das nach innen rotiert, ähnlich wie bei einem Deltaflügel. Der in Fig. 4b gezeigte Wirbelgenerator erzeugt dagegen ein nach außen drehendes Wirbelpaar.

In einem Ausführungsbeispiel wurden zwanzig Wirbelgeneratoren 34 in den Brenner eingebaut. Zehn der Wirbelgeneratoren wurden wie in Fig. 2 am Brenneraustritt entlang des Umfangs der Teilkegelkörper 1,2 angebracht. Jeweils fünf weitere Wirbelgeneratoren wurden wie in Fig. 3 gezeigt entlang der Brennerschlitze 5a, 6a befestigt. Dabei zeigt der Schnitt von Fig. 3 lediglich einen der beiden Brennerschlitze.

Figur 7 zeigt die Ergebnisse einer experimentellen Bestimmung der Druckschwankungen im 100 Hz-Bereich in Abhängigkeit von der Luftzahl λ bei Verwendung eines konventionellen Brenners ("unverändert", volle Quadrate) und eines Brenners mit der beschriebenen Anordnung von Wirbelgeneratoren ("Wirbelgeneratoren", offene Kreise). Die Druckschwankungen sind über einen weiten Bereich λ <2,2 gegenüber einem unveränderten Brenner deutlich reduziert.

### Bezugszeichenliste

- 1,2: Teilkegelkörper
- 5,6: Lufteintrittskanal
- 5a,6a: Brennerschlitze
- 7: Verbrennungsluft
- 8: Innenraum
- 9,10: zylindrische Anfangsteile
- 11: Brennstoffdüse
- 12: flüssiger Brennstoff
- 13,14: Brennstoffleitung
- 15: Öffnungen
- 16: gasförmiger Brennstoff
- 17: Brennraum
- 18: Frontplatte
- 19: Bohrungen
- 20: Kühlluft
- 24: Rückströmzone
- 25: Flammenfront
- 30: Richtung der Strömung des Brennstoff/Luft-Gemischs
- 32: Einbauten
- 34: Wirbelgenerator
- 36: Kegelköperrand
- 40: lokale Strömungsrichtung
- 42: Wirbelstruktur

## Patentansprüche

1. Brenner zum Betrieb eines Aggregats zur Erzeugung eines Heißgases unter verminderten thermoakustischen Schwingungen, wobei der Brenner im wesentlichen aus mindestens zwei hohlen, in Richtung der Strömung (30) eines Brennstoff/Luftgemischs ineinandergeschachtelten Teilkörpern (1, 2) besteht, deren Mittelachsen zueinander versetzt verlaufen, dergestalt, daß benachbarte Wandungen der Teilkörper (1, 2) an den Brennerschlitzen (5a, 6a) tangentiale Lufteintrittskanäle (5, 6) für die Einströmung von Verbrennungsluft (7) in einen von den Teilkörpern (1, 2) vorgegebenen Innenraum (8) bilden, und wobei der Brenner zum Einbringen axialer Wirbelstärke in die Strömung (30) eine Mehrzahl von in die Strömung (30) ragender Einbauten (32) aufweist, **dadurch gekennzeichnet, dass** die Abstände benachbarter Einbauelemente (32) kleiner oder etwa gleich der halben Wellenlänge einer dominanten Mode der thermoakustischen Schwingungen sind.

2. Brenner nach Anspruch 1,
bei dem die Einbauten (32) am Brenneraustritt angeordnet sind.

3. Brenner nach Anspruch 1,
bei dem die Einbauten (32) am Brenneraustritt und entlang der Brennerschlitze (5a,6a) angeordnet sind.

4. Brenner nach einem der vorigen Ansprüche,
bei dem die Einbauten (32) in einer Sägezahnstruktur ausgebildet sind.

5. Brenner nach einem der vorigen Ansprüche,
bei dem die Einbauten (32) Wirbelgeneratoren (34) sind.

## Claims

1. Burner for operating a unit for producing a hot gas with reduced thermoacoustic vibrations, the burner comprising essentially at least two hollow sectional bodies (1, 2) which are nested one inside the other in the direction of flow (30) of a fuel/air mixture and whose centre axes run offset from one another in such a way that adjacent walls of the sectional bodies (1, 2) form tangential air-inlet ducts (5, 6) at the burner slots (5a, 5b) for the inflow of combustion air (7) into an interior space (8) predetermined by the sectional bodies (1, 2), and the burner, for introducing axial vorticity into the flow (30), having a plurality of built-in components (32) projecting into the flow (30), **characterized in that** the distances between adjacent built-in components (32) is less than or approximately equal to half the wavelength of a dominant mode of the thermoacoustic vibrations.

2. Burner according to Claim 1, in which the built-in components (32) are arranged at the burner outlet.

3. Burner according to Claim 1, in which the built-in components (32) are arranged at the burner outlet and along the burner slots (5a, 6a).

4. Burner according to one of the preceding claims, in which the built-in components (32) are designed in a saw tooth structure.

5. Burner according to one of the preceding claims, in which the built-in components (32) are vortex generators (34).

## Revendications

1. Brûleur pour faire fonctionner un ensemble de production de gaz chaud avec une réduction des oscillations thermoacoustiques, le brûleur étant essentiellement constitué d'au moins deux corps partiels (1, 2) creux, emboîtés l'un dans l'autre dans la direction d'écoulement (30) d'un mélange de combustible et d'air et dont les axes centraux sont décalés l'un par rapport à l'autre de telle sorte que des parois voisines des corps partiels (1, 2) f orment des canaux (5, 6) d'entrée d'air tangents aux fentes (5a, 6a) du brûleur pour la pénétration d'air de combustion (7) dans un espace intérieur (8) défini dans l'un des corps partiels (1, 2), le brûleur présentant une pluralité de garnitures (32) qui débordent dans l'écoulement (30) pour induire des tourbillons axiaux intenses dans l'écoulement (30), **caractérisé en ce que** les distances entre des éléments de garniture (32) voisins sont inférieures ou égales à la moitié de la longueur d'onde d'un mode dominant des oscillations thermoacoustiques.

2. Brûleur selon la revendication 1, dans lequel les éléments de garniture (32) sont disposés à la sortie du brûleur.

3. Brûleur selon la revendication 1, dans lequel les éléments de garniture (32) sont disposés à la sortie du brûleur et le long des fentes (5a, 6a) du brûleur.

4. Brûleur selon l'une des revendications précédentes, dans lequel les éléments de garniture (32) ont une configuration structurée en dents de scie.

5. Brûleur selon l'une des revendications précédentes, dans lequel les éléments de garniture (32) sont des générateurs (34) de tourbillons.
